# EUROPÄISCHE PATENTSCHRIFT

(11) **EP 4 547 589 B1**
(45) Veröffentlichungstag und Bekanntmachung des Hinweises auf die Patenterteilung: **22.04.2026**
(21) Anmeldenummer: 23732914.9
(22) Anmeldetag: 14.06.2023
(51) Int. Cl.: B66B 1/34, B66B 5/00

(54) **KOMMUNIKATIONSVERFAHREN MIT EINER AUFZUGSANLAGE MITTELS EINES MOBILEN TERMINALS**
COMMUNICATION METHOD WITH AN ELEVATOR SYSTEM USING A MOBILE TERMINAL
PROCÉDÉ DE COMMUNICATION AVEC UNE INSTALLATION D'ASCENSEUR AU MOYEN D'UN TERMINAL MOBILE

(30) Priorität: 29.06.2022 EP 22182066
(43) Veröffentlichungstag der Anmeldung: 07.05.2025
(73) Patentinhaber: INVENTIO AG, 6052 Hergiswil (CH)
(72) Erfinder: RÄBER, Thomas, 6006 Luzern (CH)
(74) Vertreter: Inventio AG
(86) Internationale Anmeldenummer: PCT/EP2023/065920
(87) Internationale Veröffentlichungsnummer: WO 2024/002695

(56) Entgegenhaltungen:
- EP-A1- 3 301 050
- EP-A1- 3 548 411

## Beschreibung

Die vorliegende Erfindung betrifft ein Verfahren zum Kommunizieren mit einer Aufzugsanlage mittels eines mobilen Terminals und eine derartige Aufzugsanlage bzw. ein derartiges mobiles Terminal.

Eine Aufzugsanlage dient dazu, Personen innerhalb von Bauwerken zu befördern, wobei eine Aufzugkabine zwischen verschiedenen Stockwerken in einem Aufzugsschacht vertikal verlagert werden. Um eine Sicherheit von Passagieren oder Servicepersonal gewährleisten zu können, muss die Aufzugsanlage regelmäßig gewartet werden. Im Aufzugsschacht der Aufzugsanlage sind viele wartungsfähige und/oder wartungsbedürftige Komponenten vorhanden. Zur Wartung solcher Komponenten bzw. zur Durchführung einer regelmäßigen Wartungsarbeit wird die Aufzugsanlage in einen Wartungsmodus versetzt, in welchem ein automatischer Betrieb der Aufzugskabine gesperrt wird oder die Aufzugskabine nur durch eine manuelle Steuerung in einer Schrittgeschwindigkeit fahren darf.

Für Wartungsarbeiten muss gemäß dem Norm EN81-20 auf dem Dach einer Aufzugskabine und in der Schachtgrube jeweils eine Steuereinrichtung vorhanden sein, um die Aufzugskabine während Wartungsarbeit manuell zu steuern. Für Wartungsarbeiten muss ein Servicepersonal auf das Dach treten oder in die Schachtgrube hinuntergehen. Das ist potenziell gefährlich und könnte leicht zu Unfällen führen. Diesbezüglich müssen somit einige sicherheitsrelevante technische Faktoren überprüft werden, bevor ein Servicepersonal in einen Aufzugsschacht eintritt oder einen Aufzug in dessen Wartungsbetrieb einschaltet. Zudem sind für eine Wartungsarbeit bestimmten Kriterien zu erfüllen, wie z.B. bestimmte Vorbereitungen zu treffen oder verschiedene konkrete Sicherheitsmaßnahmen (Check-in-Prozess) vorzunehmen. Dies könnte ein Servicepersonal herausfordern, insbesondere wenn er noch nicht kompetent ist. Selbst wenn das Servicepersonal ausreichend ausgebildet ist, kann er/sie nicht immer präzise über alle erforderlichen Maßnahmen wissen, denn die Aufzüge und die Sicherheitsaufforderungen sind sehr komplex und können von einem zum anderen sehr unterschiedlich sein. EP 3 548 411 A1 offenbart ein Verfahren, ein mobiles Terminal und eine Aufzugsanlage nach dem Stand der Technik.

Es kann unter anderem ein anderer Bedarf an einer Sicherheitsmaßnahme bestehen, mit welcher sichergestellt sein kann, dass ein Servicepersonal einen Aufzugsschacht sicher eintritt und insbesondere ebenfalls sicher verlässt. Eine Aufzugsanlage darf nicht schon in den Normalbetrieb gesetzt werden, wenn ein Techniker noch im Schacht ist. Somit ist ein so genannter Check-out-Prozess durchzuführen, damit ein solches gefährliche Szenario möglichst zu vermeiden. Somit ist die Personensicherheit sowohl während als auch nach Wartungsarbeit zu sichern. Solcher Bedarf sollte möglichst unabhängig von Einrichtungen oder Ausrüstungen einer Aufzugsanlage erfüllt werden.

Der Erfindung liegt die Aufgabe zu Grunde, die Arbeitssicherheit einer Aufzugsanlage nicht nur während einer Wartungsarbeit, sondern auch danach beim Zurückschalten der Aufzugsanlage in den Normalbetrieb zu gewährleisten.

Die Aufgabe kann mit dem Gegenstand der unabhängigen Ansprüche erfüllt werden. Vorteilhafte Ausführungsformen sind in den abhängigen Ansprüchen sowie der nachfolgenden Beschreibung definiert.

Gemäß einem ersten Aspekt der Erfindung wird ein Verfahren zum Kommunizieren mit einer Aufzugsanlage mittels eines mobilen Terminals gegeben. Das Verfahren kann folgende Schritte umfassen:
- Senden einer Anfrage, z.B. auf Zugang zur Aufzugsanlage, vom mobilen Terminal an die Aufzugsanlage;
- Generieren eines codierten Lichtsignals mittels eines Bedienpanels, das außerhalb eines Aufzugsschachts der Aufzugsanlage angeordnet ist, auf diese Anfrage;
- Detektieren des codierten Lichtsignals mittels des mobilen Terminals;
- Senden einer Bestätigung der Detektion des codierten Lichtsignals an die Aufzugsanlage; und
- Autorisieren des mobilen Terminals zum Kommunizieren mit der Aufzugsanlage.

Somit kann eine Kommunikationsverbindung zwischen der Aufzugsanlage und dem mobilen Terminal durch eine optische Übertragungstechnik erstellt werden. In dieser Übertragungstechnik wird Licht mit einem Modulationssignal (Lichtsignal) moduliert. Vom Prinzip her kann das Licht in der Amplitude, der Phasenlage und der Polarisation variiert werden.

Zur Bestätigung der Detektion des codierten Lichtsignals wird das detektierte codierte Lichtsignal oder die Daten des detektierten codierten Lichtsignals vorteilhaftweise der Aufzugsanlage übermittelt. Dabei ist das Bedienpanel z.B. ein Stockwerktableau, auch als LOP (Lobby Operation Panel) genannt. Dadurch, dass das mobile Terminal ein von der Aufzugsanlage generiertes Lichtsignal empfängt und der Aufzugsanlage dieses Lichtsignal entweder direkt oder in modifizierter Form, wie z.B. in digitale Datenpaketen, über einen Rückkopplungsweg als ein Feedback oder eine Bestätigung zurücksendet, wird die Aufzugsanlage dann zur Kenntnis nehmen, dass eine Kommunikationsverbindung über das Lichtsignal zwischen ihr und dem mobilen Terminal existiert. Die Aufzugsanlage kann deshalb zuverlässig in Wartungsbetrieb eingesetzt werden, weil es zum einen möglich ist, einen vorgeschriebener (komplexen) Check-in-Prozess unter Hilfe von dem mobilen Terminal durchführen zu können; zum anderen die aktuelle Position eines Servicepersonals leicht festlegbar ist. Ebenfalls kann die Aufzugsanlage auch von Wartungsbetrieb in Normalbetrieb sicher versetzt werden, ohne dass ein gefährliches Verfahren der Aufzugkabine bei einer Anwesenheit von Personal im Schacht oder unter Umständen noch mit einem potenziellen Risiko möglich ist, wenn ein Check-out-Prozess mittels des mobilen Terminal wahrzunehmen ist.

Das mobile Terminal ist von der Aufzugsanlage authentifizierbar, wenn die Anfrage aus dem mobilen Terminal z.B. dessen Identität enthält. Um eine sichere Verbindung zu schaffen, wird die Detektion des codierte Lichtsignals derart vorgeprüft, dass vor dem Generieren des Lichtsignals ein codiertes Testlichtsignal mittels des Bedienpanels des mobilen Terminals generiert wird, das codierte Testlichtsignal durch das mobile Terminal detektiert wird. Wie das Lichtsignal, kann das Testlichtsignal ebenfalls der Aufzugsanlage direkt oder in modifizierter Form (z.B. Daten oder Datenpakte) übermittelt werden. Dabei kann das mobile Terminal das codierte Testlichtsignal ebenfalls decodieren. Durch Übermitteln des detektierten Testlichtsignals wird bestätigt, dass das codierte Testlichtsignal vom mobilen Terminal problemlos empfangen wurde. Dies bedeutet, dass eine sichere Kommunikation auf diese Weise zwischen dem mobilen Terminal und der Aufzugsanlage besteht.

Um versehentliche Änderungen von übertragenen Rohdaten - hier das Testlichtsignal - zu erkennen, kann gemäß einer vorteilhaften Ausgestaltung nach dem ersten Aspekt der Erfindung die Übermittlung des detektierten Testlichtsignals oder dessen Daten mit Hinzufügen eines Prüfwerts erfolgen, und/oder die Übermittlung des detektierten Lichtsignals oder dessen Daten kann ebenfalls mit dem Prüfwert erfolgen. Mit Hilfe des Prüfwerts kann man einen Fehler, der während Speichern bzw. Übertragung von Daten eventuell aufgetreten ist, erkennen. Der Prüfwert kann so ausgelegt werden, dass Fehler bei Datenübertragung, wie sie beispielsweise durch Rauschen auf einer Leitung oder einem kabelgebunden oder kabellosen Netzwerk verursacht sind, mit einer hohen Wahrscheinlichkeit entdeckt werden. Speziell kann der Prüfwert zum Schutz vor häufigen Fehlern bei Kommunikation entwickelt werden, um die Integrität der übertragenen Daten oder Signalen schnell und angemessen zu gewährleisten.

Gemäß einer vorteilhaften Ausgestaltung nach dem ersten Aspekt der Erfindung werden das codierte Lichtsignal und/oder das codierte Testlichtsignal in Form einer zeitlichen Lichtsignalfolge generiert. D.h., das Lichtsignal kann in Zeitbereich codiert werden, z.B. wie ein Morsecode. Zur Generierung einer solchen Lichtsignalfolge ist es nicht nötig, dass das Bedienpanel mit einem Bildschirm ausgestattet wird, um ein Lichtsignal in Grafik anzuzeigen. Wie z.B. anstelle eines QR-Codes anzuzeigen, kann die entsprechende Information in Form von Lichtsignalfolgen übermittelt werden. In der Regel umfasst ein Bedienpanel einer Aufzugsanlage kein Bildschirm, wenn überhaupt, dann das Bedienpanel als COP (Car Operation Panel) befindet sich normalerweise in einer Aufzugskabine. In diesem Fall kann ein Servicepersonal mit seiner Arbeit anfangen, erst wenn er/sie in die Aufzugskabine ist. Durch diese vorteilhafte Ausgestaltung können zum einen die Kosten des Bedienpanel reduziert werden. Zum anderen kann die Kommunikation zwischen dem mobilen Terminal und der Aufzugsanlage gesichert werden. Information, wie z.B. ein QR-Cod, direkt darzustellen ist nicht sicher, denn der QR-Code ist einem unbefugten Personal zugänglich.

Gemäß einer vorteilhaften Ausgestaltung nach dem ersten Aspekt der Erfindung kann die Position des mobilen Terminals durch die Kommunikation mit der Aufzugsanlage festgelegt werden. Somit ist die aktuelle Position eines Servicepersonals ebenfalls leicht festlegbar. Dabei kann nicht nur festgelegt werden, ob ein Techniker außerhalb eines Aufzugsschachts ist, sondern auch ermittelt werden, auf welchem Stockwerk sich der Techniker momentane befindet, weil die einzelnen Bedienpanels individuell identifizierbar sind.

Gemäß einem zweiten Aspekt der Erfindung wird ein mobiles/tragbares Terminal für eine Aufzuganalage vorgesehen. Ein mobiles Terminal ist z.B. ein mobiles Telefon (Smartphone), ein Laptop, ein Tabletcomputer, oder ein PDA (Personal Digital Assistent), usw. Das mobile Terminal ist zur Kommunikation mit der Aufzugsanlage derart ausgebildet, dass
- das mobile Terminal eine Anfrage an die Aufzugsanlage sendet;
- das mobile Terminal ein codiertes Lichtsignal detektiert, wenn das codierte Lichtsignal von einem Bedienpanel, welches außerhalb eines Aufzugsschachts der Aufzugsanlage angeordnet ist, auf die Anfrage generiert wird,
- das mobile Terminal die Detektion des codierten Lichtsignals gegenüber der Aufzugsanlage bestätigt; und
- das mobile Terminal zum Kommunizieren mit der Aufzugsanlage von der Aufzugsanlage autorisiert wird.

Gemäß einer vorteilhaften Ausgestaltung nach dem zweiten Aspekt der Erfindung kann das mobile Terminal der Aufzugsanlage das detektierte codierte Lichtsignal oder dessen Daten zur Bestätigung der Detektion des codierten Lichtsignals übermitteln. Dabei kann das codierte Lichtsignal der Aufzugsanlage direkt oder in modifizierter Form als ein Feedback oder Bestätigung zurückgesendet werden, so dass die Aufzugsanlage informiert wird, dass eine Kommunikationsverbindung über das Lichtsignal zwischen ihr und dem mobilen Terminal existiert.

Gemäß einer vorteilhaften Ausgestaltung nach dem zweiten Aspekt der Erfindung ist die Detektion des codierte Lichtsignals derart vorprüfbar ist, dass das mobile Terminal ein codierte Testlichtsignal detektiert, wobei das Testlichtsignal vor dem Lichtsignal mittels des Bedienpanels auf diese Anfrage generiert wird, und das mobile Terminal der Aufzugsanlage das detektierte Testlichtsignals oder dessen Daten übermittelt.

Gemäß einer vorteilhaften Ausgestaltung nach dem zweiten Aspekt der Erfindung erfolgt die Übermittlung des detektierten Testlichtsignals oder dessen Daten und/oder des detektierten Lichtsignals oder dessen Daten mit Hinzufügen eines Prüfwerts. Somit ist es überwachbar, ob versehentliche Fehler bei Übertragung oder Speichern des Testlichtsignals aufgetreten sind.

Gemäß einer vorteilhaften Ausgestaltung nach dem zweiten Aspekt der Erfindung kann eine Wartungs-/Inspektionsarbeit für die Aufzugsanlage mittels des mobilen Terminals gesteuert und/oder gestartet werden, Ein Servicepersonal kann z.B. eine Aufzugskabine durch sein Smartphone auf einfache Weise bewegen oder an einem gewünschten Ort anhalten. Dabei kann das Servicepersonal ein gewünschtes Haltstockwerk oder eine beliebige Haltposition durch das mobile Terminal angeben. Deshalb muss das Servicepersonal während Wartungsarbeiten nicht immer auf dem Dach der Aufzugskabine oder in der Schachtgrube sein, sondern in der Aufzugskabine oder außerhalb des Schachts.

Gemäß einem dritten Aspekt der Erfindung wird eine Aufzugsanlage mit einem Bedienpanel vorgesehen, wobei das Bedienpanel außerhalb eines Aufzugsschachts der Aufzugsanlage angeordnet ist. Die Aufzugsanlage kann derart mit einem mobilen Terminal kommunizieren, dass vom mobilen Terminal die Aufzugsanlage eine Anfrage des mobilen Terminals empfängt; ein codiertes Lichtsignal von einem Bedienpanel auf die Anfrage generiert und dann durch das mobile Terminal detektier wird; die Aufzugsanlage eine Bestätigung der Detektion des codierten Lichtsignals empfängt; die Aufzugsanlage das mobile Terminal zum Kommunizieren mit der Aufzugsanlage autorisiert.

Dabei braucht das Bedienpanel nicht mit einem Bildschirm ausgestattet zu werden. Das Bedienpanel kann z.B. ein einfaches Bedienpanel nur mit einer oder zwei Ruftasten (Aufwärts- und Abwärtsruftaste) sein. Es ist bekannt, dass Leuchtdioden (LEDs) als Lichtquelle bei solchen Tasten eingesetzt werden, um eine Taste zum Anzeigen eines Pfeilsymbols zu beleuchten. Dabei wird die Ruftaste oder die beiden Ruftasten z.B. innerhalb einer vorbestimmten Zeitperiode für eine bestimmte Male beleuchtet, damit das Bedienpanel eine zeitliche Lichtsignalfolge strahlen kann. Weiterhin können die Beleuchtung jeder Taste unabhängig voneinander für unterschiedliche Zeitlang dauern. D.h., das Lichtsignal kann in Zeitbereich codiert werden, z.B. wie ein Morsecode.

Gemäß einer vorteilhaften Ausgestaltung nach dem dritten Aspekt der Erfindung ist das detektierte codierte Lichtsignal oder dessen Daten an die Aufzugsanlage als Bestätigung der Detektion des codierten Lichtsignals übermittelbar.

Gemäß einer vorteilhaften Ausgestaltung nach dem dritten Aspekt der Erfindung ist die Detektion des codierte Lichtsignals derart vorprüfbar, dass ein codiertes Testlichtsignal vor dem Lichtsignal mittels des Bedienpanels auf diese Anfrage generiert und dann von dem mobilen Terminal detektiert wird, das mobile Terminal der Aufzugsanlage das detektierte Testlichtsignals oder dessen Daten übermittelt.

Gemäß einer vorteilhaften Ausgestaltung nach dem dritten Aspekt der Erfindung erfolgt die Übermittlung des detektierten Testlichtsignals oder dessen Daten und/oder des detektierten Lichtsignals oder dessen Daten mit Hinzufügen eines Prüfwerts, um zu überwachen, ob versehentliche Fehler bei Übertragung des Testlichtsignals aufgetreten sind.

Weiterhin kann ein Computerprogramm gegeben werden, das Befehle umfasst, die einen Prozessor, wie z.B. ein Prozessor des mobilen Terminals, bei Ausführung des Computerprogramms durch den Prozessor veranlassen, das oben angegebene Verfahren auszuführen. Das Computerprogramm kann auf ein Computerlesbares Medium (USB, Server, Cloud, oder eine Speichereinheit des mobilen Terminals) gespeichert werden.

Es wird darauf hingewiesen, dass einige der möglichen Merkmale und Vorteile der Erfindung hierin mit Bezug auf unterschiedliche Ausführungsformen des Inspektionssteuerungssystems einerseits und eines Verfahrens zum Umschalten einer Aufzugsanlage zwischen einem Normal- und einem Inspektionsbetrieb andererseits beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend wird eine vorteilhafte Ausführungsform der Erfindung unter Bezugnahme auf die beigefügten Zeichnungen beschrieben, wobei weder die Zeichnungen noch die Beschreibung als die Erfindung einschränkend auszulegen sind. Die Zeichnungen sind lediglich schematisch und nicht maßstabsgetreu.

Es zeigen:
- FIG 1: Eine schematische Darstellung einer erfindungsgemäßen Aufzugsanlage und eines erfindungsgemäßen mobiles Terminals,
- FIG 2: Eine schematische Darstellung einer Kommunikation zwischen einem Bedienpanel der Aufzugsanlage und dem mobilen Terminal,
- FIG 3: Ein Flussdiagramm zur Darstellung einer Durchführung eines erfindungsgemäßen Verfahrens,
- FIG 4: Grafische Darstellung des erfindungsgemäßen Verfahrens mit einer Vorprüfung.

Fig.1 veranschaulicht Details eines erfindungsgemäßen Aufzugsanlage 1 und eines erfindungsgemäßen mobiles Terminals 5. Eine Aufzugskabine 7 kann in einem Aufzugsschacht 3 zwischen verschiedenen Stockwerken fahren. An jedem Stockwerk ist eine Schachttür 6 vorgesehen. Neben der Schachttür 6 wird ein Bedienpanel 2 angeordnet, wie z.B. ein LOP. Ein Techniker 9 kann die Aufzugskabine 7 im Inspektionsbetrieb durch ein mobiles Terminal 5, z.B. ein Smartphone, steuern bzw. auf- und abwärts bewegen, so dass er die Aufzugskabine 7 auf einfache Weise an einem gewünschten Stockwerk oder Ort anhalten kann. Dabei kann das mobile Terminal 5 mit dem Kontroller der Aufzugsanlage 1 drahtlos oder drahtgebunden verbunden. Die erforderlichen Sicherheitsmaßnahmen (z.B. eine Checklist) oder ein Check-in-/Check-out-Prozess kann mit Hilfe des mobilen Terminals 5 durchgeführt werden, bevor er die Aufzugsanlage 1 zwischen Wartungsbetrieb und Normalbetrieb umschaltet. Dabei kann der Techniker 9 alle notwendigen Informationen über das mobile Terminal 5 erhalten, wenn das mobile Terminal 5 mit der Aufzugsanlage 1 kommuniziert. Das mobile Terminal 5 kann auch mit Internet verbunden werden. Dazu kann die Aufzugsanlage 1 auch über die Anwesenheit oder die aktuelle Position des Technikers 9 informiert werden. Neben Festzulegen, ob ein Techniker 9 außerhalb oder innerhalb des Aufzugsschachts 3 ist, kann es abhängig von der Position eines Bedienpanels 2 ermittelt werden, auf welchem Stockwerk der Techniker jetzt ist, denn das Bedienpanels 2 als LOP kann das konkrete Stockwerk bezeichnen. Ein potenzielle gefährliche Szenario kann deshalb möglichst vermieden werden. Die Aufzugsanlage 1 kann deshalb zuverlässig in Wartungsbetrieb oder zurück in Normalbetrieb eingesetzt werden.

Die Aufzugsanlage 1 kann mit dem mobilen Terminal 5 kommunizieren, indem das Bedienpanel 2 eine Lichtsignalfolge generiert, und das mobile Terminal 5 diese Lichtsignalfolge detektiert. Fig. 2 zeigt eine Kommunikation zwischen der Aufzugsanlage 1 und dem mobilen Terminal 5. Hierbei wird das mobile Terminal 5 über ein LAN (Local Area Network) mit einem Kontroller 8 der Aufzugsanlage 1 verbunden. Wenn eine Wartungsarbeit für die Aufzugsanlage 1 zu starten oder zu beenden ist, ist ein entsprechender Check-in-/Check-out-Prozess durchzuführen. Dabei sendet das mobile Terminal 5 zuerst eine Anfrage per eine Anwendungssoftware (z.B. App) an einen Kontroller 8 der Aufzugsanlage 1, wobei die Anfrage eine Identität des mobilen Terminals 5 enthalten kann. Somit kann die Aufzugsanlage 1 das mobile Terminal 5 authentifizieren. Danach generiert das Bedienpanel 2 ein codiertes Lichtsignal. Das Bedienpanel 2 umfasst z.B. zwei Pfeiltasten, wobei jede Taste eine LED aufweist. Das mobile Terminal 5 empfängt das Lichtsignal und umwandelt das in Daten, die vom Computerprozessor bearbeitbar sind.

Dann übermitteltet das mobile Terminal 5 dem Kontroller 8 das detektierte Lichtsignal in Form von den umgewandelten Daten. Um einen möglichen zufälligen Fehler bei der Detektion des Lichtsignals zu erkennen, wird die Übermittlung des Lichtsignals mit einem Prüfwert hinzugefügt. Durch Prüfung, ob der Prüfwert geändert worden ist, kann man eine Änderung des übertragenen Lichtsignals erfahren. Wird der Prüfwert nicht geändert, bedeutet es, dass das Lichtsignal durch das mobile Terminal 5 richtig detektiert wurde. In diesem Fall kann der Kontroller 10 das mobile Terminal 5 autorisieren, mit der Aufzugsanlage 1 kommunizieren bzw. auf die Aufzugsanlage 1 zugreifen zu können.

In Fig.3 wird ein erfindungsgemäßes Verfahren zum Kommunizieren mit der Aufzugsanlage 1 mittels des mobilen Terminals 5 dargestellt. Angenommen wird, dass eine Wartungsarbeit für eine Aufzugsanlage 1, die in Fig.1 gezeigt ist, durchgeführt werden sollte. Somit sind folgende Schritte, die mit "S" nummeriert sind, vorzunehmen:

| | |
|---|---|
| S1: | Senden einer Anfrage des mobilen Terminals 5 an die Aufzuganlage 1; |
| S2: | Die Aufzuganlage 1 authentifiziert das mobile Terminal 5, wenn die Anfrage eine Identität des mobilen Terminals 5 enthält; |
| S3: | Generieren eines codierten Lichtsignals (Lichtsignalfolge) mittels des Bedienpanels 2; |
| S4: | Detektieren des codierten Lichtsignals durch das mobile Terminal 5; |
| S5: | Das mobile Terminal 5 sendet der Aufzuganlage 1 die Daten zur Übermittlung des detektierten codierten Lichtsignals, damit diese Detektion bestätigt wird; |
| S6: | Die Aufzugsanlage 1 autorisiert das mobile Terminal 5, mit ihr kommunizieren zu dürfen. |

Zur Sicherstellung der Detektion des Lichtsignals und eine Kommunikation auf diese Weise, werden die Daten z.B. bei Speichern oder Übertragen mit einem Prüfwert hinzugefügt. Dementsprechend wird das Verfahren wie in Fig. 4 dargestellt werden, wobei die ersten zwei Schritten S1' und S2' gleich wie die ersten zwei Schritten des Verfahrens in Fig.3 sind:

| | |
|---|---|
| S3': | Vor dem Generieren des offiziellen Lichtsignals wird ein codiertes Testlichtsignal generiert, wobei das codierte Testlichtsignal ebenfalls eine zeitliche Lichtsignalfolge sein kann; |
| S4': | Detektieren des Testlichtsignals durch das mobile Terminal 5, wobei das mobile Terminal 5 das Testlichtsignal z.B. in digitalen Daten umwandeln kann; |
| S5': | Das mobile Terminal 5 sendet einem Kontroller 8 der Aufzuganlage 1 die Daten mit einem Prüfwert hinzugefügt sind, wodurch der Kontroller 8 über diesem Prüfwert informiert wird; |
| S6': | Der Kontroller 8 weist das Bedienpanel 2 hin, ein Lichtsignal erneuert zu generieren; |
| S7': | Generieren eines codierten Lichtsignals mittels eines Bedienpanels 2; |
| S8': | Detektieren des codierten Lichtsignals mittels des mobilen Terminals 5. Geleichzeitig wandelt das mobile Terminal 5 das Lichtsignal ebenfalls in digitalen Daten um; |
| S9': | Das mobile Terminal 5 sendet dem Kontroller 8 die Daten des detektierten Lichtsignals wiederum mit Hinzufügen des Prüfwerts; |
| S10': | Der Kontroller 8 prüft, ob der Prüfwert geändert worden ist? |
| S11': | Wenn der Prüfwert nicht geändert wurde, geht der Kontroller 8 davon aus, dass die Daten des detektierten Lichtsignals auch nicht geändert wurden. Somit sollte die Kommunikation zwischen dem mobilen Terminal 5 und der Aufzugsanlage 1 zuverlässig sein. Der Kontroller 8 autorisiert dann das mobile Terminal 5 zum Kommunizieren mit der Aufzuganlage 1. Hat der Prüfwert sich geändert, ist es dann sehr wahrscheinlich, dass das detektierte Lichtsignal bzw. die übermittelten Daten mit dem generierten Lichtsignal nicht übereinstimmt. In diesem Fall wird ein Alarmsignal signalisiert. Ebenfalls vorteilhaft kann die gesamte Aufzugsanlage 1 stillgesetzt werden. |

Zusammenfassend erlauben Ausführungsformen des hierin vorgestellten Verfahrens, eine Sicherheitsgefahr in einem Aufzugsschacht frühzeitig vermeiden zu können.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

Es wird darauf hingewiesen, dass mögliche Merkmale und Vorteile von Ausführungsformen der Erfindung hierin teilweise mit Bezug auf ein erfindungsgemäßes Verfahren und teilweise mit Bezug auf eine erfindungsgemäße Vorrichtung beschrieben sind. Ein Fachmann wird erkennen, dass die einzelnen Merkmale in geeigneter Weise kombiniert, modifiziert oder ausgetauscht werden können und dass insbesondere für das Verfahren beschriebene Merkmale analog auf die Vorrichtung, und umgekehrt, übertragen werden können, um zu weiteren Ausführungsformen der Erfindung zu gelangen.

## Patentansprüche

1. Verfahren zum Kommunizieren mit einer Aufzugsanlage (1) mittels eines mobilen Terminals (5), mit folgenden Schritten:
- Senden einer Anfrage vom mobilen Terminal (5) an die Aufzugsanlage (1);
- Generieren eines codierten Lichtsignals mittels eines Bedienpanels (2), das außerhalb eines Aufzugsschachts (3) der Aufzugsanlage (1) angeordnet ist, als Reaktion auf diese Anfrage;
- Detektieren des codierten Lichtsignals mittels des mobilen Terminals (5);
- Senden einer Bestätigung der Detektion des codierten Lichtsignals an die Aufzugsanlage (1); und
- Autorisieren des mobilen Terminals (5) zum Kommunizieren mit der Aufzugsanlage (1).

2. Verfahren nach Anspruch 1, bei dem
- Übermitteln des detektierten codierten Lichtsignals oder der Daten des detektierten codierten Lichtsignals an die Aufzugsanlage (1) als Bestätigung der Detektion des codierten Lichtsignals.

3. Verfahren nach Anspruch 1 oder 2, bei dem die Detektion des codierten Lichtsignals derart vorgeprüft wird, dass
- vor dem Generieren des Lichtsignals ein codiertes Testlichtsignal mittels des Bedienpanels (2) generiert wird,
- das codierte Testlichtsignal durch das mobile Terminal (5) detektiert wird, und
- der Aufzuganlage (1) das detektierte Testlichtsignals oder dessen Daten übermittelt wird.

4. Verfahren nach Anspruch 2 oder 3, bei dem
die Übermittlung des detektierten Testlichtsignals und/oder des detektierten Lichtsignals mit Hinzufügen eines Prüfwerts erfolgt.

5. Verfahren nach einem der Ansprüche 1 bis 4, bei dem
das codierte Lichtsignal und/oder das codierte Testlichtsignal in Form einer zeitlichen Lichtsignalfolge generiert wird.

6. Verfahren nach einem der Ansprüche 1 bis 5, bei dem
die Position des mobilen Terminals (5) durch die Kommunikation mit der Aufzugsanlage (1) festlegbar ist.

7. Mobiles Terminal (5) für eine Aufzugsanalage (1), wobei das mobile Terminal (5) zur Kommunikation mit der Aufzugsanlage (1) derart ausgebildet ist, dass
- das mobile Terminal (5) eine Anfrage an die Aufzugsanlage (1) sendet;
- dass das mobile Terminal (5) ein codiertes Lichtsignal detektiert, wenn das codierte Lichtsignal von einem Bedienpanel (2), welches außerhalb eines Aufzugsschachts (3) der Aufzugsanlage (1) angeordnet ist, auf die Anfrage generiert wird;
- das mobile Terminal (5) die Detektion des codierten Lichtsignals gegenüber der Aufzugsanlage (1) bestätigt; und
- das mobile Terminal (5) zum Kommunizieren mit der Aufzugsanlage (1) von der Aufzugsanlage (1) autorisiert wird.

8. Mobiles Terminal (5) nach Anspruch 7, wobei
zur Bestätigung der Detektion des codierten Lichtsignals das mobile Terminal (5) der Aufzugsanlage (1) das detektierte codierte Lichtsignal oder dessen Daten übermittelt.

9. Mobiles Terminal (5) nach Anspruch 7 oder 8, wobei
die Detektion des codierte Lichtsignals derart vorprüfbar ist, dass
- das mobile Terminal (5) ein codierte Testlichtsignal detektiert, wobei das Testlichtsignal zeitlich vor dem Lichtsignal mittels des Bedienpanels (2) auf diese Anfrage generiert wird, und
- das mobile Terminal (5) der Aufzugsanlage (1) das detektierte Testlichtsignals oder dessen Daten übermittelt.

10. Mobiles Terminal (5) nach Anspruch 8 oder 9, wobei
die Übermittlung des detektierten Testlichtsignals oder dessen Daten und/oder des detektierten Lichtsignals oder dessen Daten mit Hinzufügen eines Prüfwerts erfolgt.

11. Mobiles Terminal (5) nach einem der Ansprüche 7 bis 10, wobei
eine Wartungs-/Inspektionsarbeit für die Aufzugsanlage (1) mittels des mobilen Terminals (5) steuerbar und/oder startbar ist.

12. Aufzugsanlage (1), mit einem Bedienpanel (2) außerhalb eines Aufzugsschachts (3) der Aufzugsanlage (1), wobei die Aufzugsanlage (1) derart ausgebildet ist, dass sie mit einem mobilen Terminal (5) kommunizieren kann, wobei
- die Aufzugsanlage (1) eine Anfrage des mobilen Terminals (5) empfängt;
- ein codiertes Lichtsignal von einem Bedienpanel (2) auf die Anfrage generiert, welches durch das mobile Terminal (5) detektierbar ist;
- vom mobilen Terminal (5) die Aufzugsanlage (1) eine Bestätigung der Detektion des codierten Lichtsignals empfängt; und
- die Aufzugsanlage (1) das mobile Terminal (5) zum Kommunizieren mit der Aufzugsanlage (1) autorisiert.

13. Aufzugsanlage (1) nach Anspruch 12, wobei
das detektierte codierte Lichtsignal oder dessen Daten an die Aufzugsanlage (1) als Bestätigung der Detektion des codierten Lichtsignals übermittelbar ist.

14. Aufzugsanlage (1) nach Anspruch 12 oder 13, wobei
die Detektion des codierte Lichtsignals derart vorprüfbar ist, dass
- ein codiertes Testlichtsignal vor dem Lichtsignal mittels des Bedienpanels (2) generiert wird,
- das codierte Testlichtsignal von dem mobilen Terminal (5) detektiert wird, und
- das mobile Terminal (5) der Aufzugsanlage (1) das detektierte Testlichtsignals oder dessen Daten übermittelt.

15. Aufzugsanlage (1) nach Anspruch 13 oder 14, wobei
die Übermittlung des detektierten Testlichtsignals oder dessen Daten und/oder des detektierten Lichtsignals oder dessen Daten mit Hinzufügen eines Prüfwerts erfolgt.

## Claims

1. Method for communicating with an elevator system (1) by means of a mobile terminal (5), comprising the following steps:
- sending a request from the mobile terminal (5) to the elevator system (1);
- generating a coded light signal by means of a control panel (2), which is arranged outside an elevator shaft (3) of the elevator system (1), in response to this request;
- detecting the coded light signal by means of the mobile terminal (5);
- sending a confirmation to the elevator system (1) that the coded light signal has been detected; and
- authorizing the mobile terminal (5) to communicate with the elevator system (1).

2. Method according to claim 1, wherein
- transmitting the detected coded light signal or the data of the detected coded light signal to the elevator system (1) as confirmation that the coded light signal has been detected.

3. Method according to claim 1 or 2, wherein
the detection of the coded light signal is pre-checked in such a way that
- prior to generating the light signal, a coded test light signal is generated by means of the control panel (2),
- the coded test light signal is detected by the mobile terminal (5), and
- the detected test light signal or the data thereof is transmitted to the elevator system (1).

4. Method according to claim 2 or 3, wherein
the detected test light signal and/or the detected light signal is transmitted with the addition of a check value.

5. Method according to any of claims 1 to 4, wherein
the coded light signal and/or the coded test light signal is generated in the form of a temporal sequence of light signals.

6. Method according to any of claims 1 to 5, wherein
the position of the mobile terminal (5) can be ascertained through the communication with the elevator system (1).

7. Mobile terminal (5) for an elevator system (1), wherein the mobile terminal (5) is designed to communicate with the elevator system (1) in such a way that
- the mobile terminal (5) sends a request to the elevator system (1);
- the mobile terminal (5) detects a coded light signal when the coded light signal is generated by a control panel (2), which is arranged outside an elevator shaft (3) of the elevator system (1), in response to the request;
- the mobile terminal (5) confirms to the elevator system (1) that the coded light signal has been detected; and
- the mobile terminal (5) is authorized by the elevator system (1) to communicate with the elevator system (1).

8. Mobile terminal (5) according to claim 7, wherein
the mobile terminal (5) transmits the detected coded light signal or the data thereof to the elevator system (1) in order to confirm that the coded light signal has been detected.

9. Mobile terminal (5) according to claim 7 or 8, wherein
the detection of the coded light signal can be pre-checked in such a way that
- the mobile terminal (5) detects a coded test light signal, the test light signal being generated temporally prior to the light signal by means of the control panel (2) in response to this request, and
- the mobile terminal (5) transmits the detected test light signal or the data thereof to the elevator system (1).

10. Mobile terminal (5) according to claim 8 or 9, wherein
the detected test light signal or the data thereof and/or the detected light signal or the data thereof is transmitted with the addition of a check value.

11. Mobile terminal (5) according to any of claims 7 to 10, wherein servicing/inspection work for the elevator system (1) can be controlled and/or started by means of the mobile terminal (5).

12. Elevator system (1), comprising a control panel (2) outside an elevator shaft (3) of the elevator system (1), the elevator system (1) being designed in such a way that it can communicate with a mobile terminal (5), wherein
- the elevator system (1) receives a request from the mobile terminal (5);
- a coded light signal is generated by a control panel (2) in response to the request and can be detected by the mobile terminal (5);
- the elevator system (1) receives from the mobile terminal (5) a confirmation that the coded light signal has been detected; and
- the elevator system (1) authorizes the mobile terminal (5) to communicate with the elevator system (1).

13. Elevator system (1) according to claim 12, wherein
the detected coded light signal or the data thereof can be transmitted to the elevator system (1) as confirmation that the coded light signal has been detected.

14. Elevator system (1) according to claim 12 or 13, wherein
the detection of the coded light signal can be pre-checked in such a way that
- a coded test light signal is generated prior to the light signal by means of the control panel (2),
- the coded test light signal is detected by the mobile terminal (5), and
- the mobile terminal (5) transmits the detected test light signal or the data thereof to the elevator system (1).

15. Elevator system (1) according to claim 13 or 14, wherein
the detected test light signal or the data thereof and/or the detected light signal or the data thereof is transmitted with the addition of a check value.

## Revendications

1. Procédé pour communiquer avec un ascenseur (1) au moyen d'un terminal mobile (5), comprenant les étapes suivantes :
- envoi d'une demande depuis le terminal mobile (5) vers l'ascenseur (1) ;
- génération d'un signal lumineux codé au moyen d'un panneau de commande (2) disposé à l'extérieur d'une cage d'ascenseur (3) de l'installation d'ascenseur (1) en réponse à cette demande ;
- détection du signal lumineux codé à l'aide du terminal mobile (5) ;
- Envoi d'une confirmation de la détection du signal lumineux codé à l'installation d'ascenseur (1) ; et
- autorisation du terminal mobile (5) à communiquer avec l'ascenseur (1).

2. Procédé selon la revendication 1, dans lequel
- transmission du signal lumineux codé détecté ou des données du signal lumineux codé détecté à l'installation d'ascenseur (1) en tant que confirmation de la détection du signal lumineux codé.

3. Procédé selon la revendication 1 ou 2, dans lequel
la détection du signal lumineux codé est pré-vérifiée de telle sorte que
- avant de générer le signal lumineux, un signal lumineux de test codé est généré à l'aide du panneau de commande (2),
- le signal lumineux de test codé est détecté par le terminal mobile (5), et
- le signal lumineux de test détecté ou ses données sont transmis à l'installation d'ascenseur (1).

4. Procédé selon la revendication 2 ou 3, dans lequel
la transmission du signal lumineux de test détecté et/ou du signal lumineux détecté s'effectue avec l'ajout d'une valeur de contrôle.

5. Procédé selon l'une des revendications 1 à 4, dans lequel
le signal lumineux codé et/ou le signal lumineux de test codé est généré sous la forme d'une séquence temporelle de signaux lumineux.

6. Procédé selon l'une des revendications 1 à 5, dans lequel
la position du terminal mobile (5) peut être déterminée par la communication avec l'ascenseur (1).

7. Terminal mobile (5) pour un ascenseur (1), le terminal mobile (5) étant conçu pour communiquer avec l'ascenseur (1) de telle sorte que
- le terminal mobile (5) envoie une demande à l'ascenseur (1) ;
- le terminal mobile (5) détecte un signal lumineux codé lorsque le signal lumineux codé est généré par un panneau de commande (2) situé à l'extérieur d'une cage d'ascenseur (3) de l'ascenseur (1) en réponse à la demande ;
- le terminal mobile (5) confirme la détection du signal lumineux codé à l'installation d'ascenseur (1) ; et
- le terminal mobile (5) est autorisé par l'ascenseur (1) à communiquer avec l'ascenseur (1).

8. Terminal mobile (5) selon la revendication 7, dans lequel
pour confirmer la détection du signal lumineux codé, le terminal mobile (5) transmet le signal lumineux codé détecté ou ses données à l'installation d'ascenseur (1).

9. terminal mobile (5) selon la revendication 7 ou 8, dans lequel la détection du signal lumineux codé peut être vérifiée au préalable de telle sorte que
- le terminal mobile (5) détecte un signal lumineux de test codé, le signal lumineux de test étant généré avant le signal lumineux au moyen du panneau de commande (2) en réponse à cette demande, et
- le terminal mobile (5) transmet le signal lumineux de test détecté ou ses données à l'ascenseur (1).

10. Terminal mobile (5) selon la revendication 8 ou 9, dans lequel
la transmission du signal lumineux de test détecté ou de ses données et/ou du signal lumineux détecté ou de ses données s'effectue avec l'ajout d'une valeur de contrôle.

11. terminal mobile (5) selon l'une des revendications 7 à 10, dans lequel
un travail de maintenance/d'inspection pour l'installation d'ascenseur (1) peut être commandé et/ou démarré au moyen du terminal mobile (5).

12. Installation d'ascenseur (1) comprenant un panneau de commande (2) à l'extérieur d'une cage d'ascenseur (3) de l'installation d'ascenseur (1), l'installation d'ascenseur (1) étant conçue de manière à pouvoir communiquer avec un terminal mobile (5),
- l'installation d'ascenseur (1) reçoit une demande du terminal mobile (5) ;
- génère, en réponse à la demande, un signal lumineux codé à partir d'un panneau de commande (2), lequel signal peut être détecté par le terminal mobile (5) ;
- l'ascenseur (1) reçoit du terminal mobile (5) une confirmation de la détection du signal lumineux codé ; et
- l'ascenseur (1) autorise le terminal mobile (5) à communiquer avec l'ascenseur (1).

13. Installation d'ascenseur (1) selon la revendication 12, dans laquelle
le signal lumineux codé détecté ou ses données peuvent être transmis à l'installation d'ascenseur (1) en tant que confirmation de la détection du signal lumineux codé.

14. Installation d'ascenseur (1) selon la revendication 12 ou 13, dans laquelle
la détection du signal lumineux codé peut être vérifiée au préalable de telle sorte que
- un signal lumineux de test codé est généré avant le signal lumineux à l'aide du panneau de commande (2),
- le signal lumineux de test codé est détecté par le terminal mobile (5), et
- le terminal mobile (5) transmet le signal lumineux de test détecté ou ses données à l'installation d'ascenseur (1).

15. Installation d'ascenseur (1) selon la revendication 13 ou 14, dans laquelle
la transmission du signal lumineux de test détecté ou de ses données et/ou du signal lumineux détecté ou de ses données s'effectue avec l'ajout d'une valeur de contrôle.
